# EUROPÄISCHE PATENTSCHRIFT

(11) **EP 1 745 260 B1**
(45) Veröffentlichungstag und Bekanntmachung des Hinweises auf die Patenterteilung: **16.09.2009**
(21) Anmeldenummer: 05735953.1
(22) Anmeldetag: 09.05.2005
(51) Int. Cl.: F42B 12/06, F42B 12/34, F42B 12/74

(54) **BLEIFREIES GESCHOSS**
LEAD-FREE PROJECTILE
PROJECTILE EXEMPT DE PLOMB

(30) Priorität: 11.05.2004 US 569876 P
(43) Veröffentlichungstag der Anmeldung: 24.01.2007
(73) Patentinhaber: RUAG Ammotec, 3602 Thun (CH)
(72) Erfinder: SPATZ, Peter, CH-3604 Thun (CH); BAUMGARTNER, Hans, CH-3600 Thun (CH); SCHAER, Fritz, CH-3700 Spiezwiler (CH)
(74) Vertreter: Frauenknecht, Alois J.
(86) Internationale Anmeldenummer: PCT/CH2005/000257
(87) Internationale Veröffentlichungsnummer: WO 2005/108908

(56) Entgegenhaltungen:
- WO-A-01/18483
- WO-A-01/20244
- WO-A-99/10703
- DE-A1- 3 840 165
- DE-A1- 19 710 113
- US-A- 5 641 937

## Beschreibung

Die vorliegende Erfindung bezieht sich auf ein bleifreies Kleinkaliber-Mantelgeschoss.

Derartige Munition ist in diverser Ausführung bekannt. Sie lässt sich in solche mit Hartkernen aus Stahl, in solche mit Hartkernen aus dichtem Sintermaterial und solche mit einem Zusatz-Medium zum Hartkern wie Blei, Aluminium und/oder Luft einteilen. Gemeinsam ist dieser handelsüblichen Munition ein meist als Voll-Mantel ausgebildeter Stahlmantel, d.i. ein plattierter Stahlmantel oder ein Mantel aus einer Kupfer/Zinklegierung (Tombakmantel). Dabei nimmt der Mantel einen oder mehrere Kerne und weitere Medien auf und umschliesst diese zumindest flüssigkeitsdicht.

Aus der EP -A2- 0 106 411 sind eine Kleinkalibermunition und deren Herstellverfahren bekannt. Die entsprechend optimierten Geschosse dienen hauptsächlich als Infanteriekampfmunition und weisen bereits gute aerodynamische Eigenschaften auf. Diese Munition besitzt aber nicht die von Scharfschützen geforderte hohe ballistische Endenergie, welche zum Durchdringen von Panzerungen nötig ist. Ebenfalls nachteilig ist der grosse Anteil an Hartblei (98% Pb + 2% Sn) im Kern, welches sowohl in einer Übungsmunition als auch als Kampfmunition in der Umwelt toxisch wirkt und daher heute unerwünscht oder in einzelnen Ländern sogar verboten ist.

Ein Mantelgeschoss (WO 99/10703) erhöhter Durchschlagsleistung und Zielgenauigkeit weist einen Hartkern aus Wolframcarbid und als Zusatzmedium einen Weichkern aus Blei (Pb/Sn 60/40) auf, welche kraftschlüssig und dicht über eine Messingscheibe im Mantel gehalten sind. Damit wird das Austreten von Schwermetallen und/oder Dämpfen beim Abschuss verhindert; eine toxische Wirkung ist aber im Zielraum immer noch vorhanden. Zudem ist die Herstellung eines solchen Geschosses aufwendig und für einen Masseneinsatz (Infantriemunition) zu teuer.

Ein weiteres Mantelgeschoss für Pistolen mit einem Kaliber von 9 mm ist unter der Bezeichnung SWISS P SELF 9mm Luger im Handel (RUAG Ammotec, Thun/Schweiz, ehemals RUAG Munition Thun/Schweiz). Hier besteht das Geschoss aus zwei ineinander geschobenen Hülsen, wobei die innere Hülse heckseitig abgeschlossen und nach oben offen, mit der äusseren Hülse einen grossen Luftraum einschliesst. Dieses Geschoss ist aber nur für weiche Ziele konzipiert und erlaubt dort glatte Durchschüsse; es lässt sich bleifrei herstellen.

Aus DE -A1- 107 10 113 (welche die Ausgangslage für den Oberbegriff des Anspruchs 1 bildet) ist eine Mantelgeschoss bis Kaliber 15 mm bekannt, welches einen ogiven oder kegelförmigen vorderen Bereich, ein zylindrisches Mittelteil und einen kegelförmig auslaufenden Heckbereich aufweist. Der duktile metallische Mantel schliesst einen spitzen Hartkern aus gehärtetem Stahl oder aus einem Sintermetall ein und ist durch einen schuh- oder köcherartigen Träger aus einem duktilen Metall oder aus Kunststoff mehr oder weniger frei gehalten. Der Kern berührt den Mantel lediglich im Bereich seiner winkelförmigen Schulter linienförmig. Die Durchschlagwirkung dieses Geschosses auf gepanzerte Ziele ist gut; dessen Zielgenauigkeit ist es aber bedeutend weniger. Insbesondere bei einem schrägen Aufprall im Ziel zersplittert und deformiert das vordere Teil des Geschossmantels und drückt dadurch den Hartkern aus seiner anfänglich symmetrischen Achslage, was auf Grund des grösser gewordenen Wirkungsquerschnittes zumindest die Durchschlagsleistung reduziert oder sogar zu Abprallern führt. Zudem ist die Herstellung des Geschosses aufwendig und kann auf Grund der mehr oder weniger freien Lagerung des Hartkerns nicht mit hoher Präzision erfolgen.

Es ist daher Aufgabe der Erfindung ein Kleinkaliber-Geschoss (Kleinkaliber = Kaliber bis 0.5") geeignet für harte Ziele, zu schaffen, welches wirtschaftlich herstellbar ist, eine hohe Durchschlagsleistung und Zielgenauigkeit aufweist und weder beim Abschuss noch im Zielraum Schwermetalle freisetzt. Das zu schaffende Geschoss soll insbesondere im Kern kein Blei enthalten. Der Geschossmantel soll zudem auch an einem harten Ziel nicht zersplittern.

Das Geschoss nach dem Anspruch 1 lässt sich leicht herstellen und überträgt in einem harten Ziel (Blech) etc. nahezu die gesamte kinetische Energie auf den Hartkern welcher das Ziel durchschlägt. Dabei bleibt die Masse zu 100% erhalten; am Einschussloch bildet sich aus dem Tombak-Mantel ein pilzartiger Kragen, welcher dem Originalgewicht des Mantels entspricht.- Damit ist erwiesen, dass keine Schwermetalle und/oder Metalldämpfe freigesetzt werden.

Gleiches lässt sich zum Erfindungsgegenstand nach Anspruch 2 feststellen. Dieser weist, obwohl kein im Querschnitt vollflächiger Hartkern vorhanden ist, eine hohe endballistische Leistung auf; ebenfalls wurde in praktischen Versuchen keine Zerlegung im Ziel festgestellt.

In abhängigen Ansprüchen sind vorteilhafte Weiterentwicklungen des Erfindungsgegenstands beschrieben.

Ballistisch besonders günstig ist ein Geschoss mit einer ogivenartigen Aussenform und einem Luftraum gemäss Anspruch 3. Es hat sich gezeigt, dass das notwendige Einpressen des Hartkerns präzise und mit relativ geringen Kräften erfolgen kann. Zudem ermöglicht die Impulsübertragung des Kerns, nach einem kurzen Verschiebeweg, ein Durchschlagen des Mantels mit geringeren Energieverlusten.

Die Ausgestaltung nach Anspruch 4 ist sehr vorteilhaft zur zentralen Impulsabgabe vom Mantelkern zum Hartkern.

Das Flugverhalten des Geschosses ist massgeblich durch die Lage des Massenschwerpunktes, Anspruch 5, gegeben. Der Schwerpunkt lässt sich durch die konstruktive Ausgestaltung und Dimensionierung des Hartkerns und insbesondere des Hohlraums (Bohrung) im Mantelkern optimieren.

Legierte Werkzeugstähle sind für den Hartkern gut geeignet und lassen sich mit konventionellen Mitteln bearbeiten und oberflächenbehandeln. Anspruch 6.

Als sehr wirtschaftlich und gleichzeitig in Bezug auf die Dichte, das Zusammenfügen und die Wärmedehnung haben sich identische Materialien für den äusseren Mantel und den Mantelkern nach Anspruch 7 erwiesen.

Eine Einschnürung nach Anspruch 8 verbessert die Verbindung mit der Patronenhülse und gestattet deren einfache Montage.

Die in Anspruch 9 aufgeführte Verdickung des Mantels in seinem vorderen Bereich verringert Abpraller bei schiefwinkligem Beschuss an harten Zielen und dient ebenfalls der Festlegung des Massenschwerpunkts.

Die vorgängig beschriebenen Ausgestaltungen des Geschosses erscheinen für die in Anspruch 10 genannten Kaliber und Geschosstypen als besonders geeignet.

Die aktuelle Forderung nach bleifreien Geschossen ist bei der in den Patentansprüchen angegebenen Materialwahl gewährleistet; vgl. Anspruch 11. Es kann auch auf das in konventionellen Geschossen übliche Füllmaterial aus Schwermetall verzichtet werden, da sich die Schwerpunktlage durch die Dimensionierung der einzelnen Komponenten und Hohlräume optimal-einstellen lässt.

Die Erfindung ist nachfolgend an Hand von Zeichnungen und Ausführungsbeispielen offenbart.

### Es zeigen:

- Fig. 1: ein erfindungsgemässes Geschoss, eingebaut in eine an sich bekannte Patronenhülse,
- Fig. 2: eine Schnittdarstellung durch eine bevorzugte Ausführungsform des Geschosses Fig. 1,
- Fig. 3: eine Schnittdarstellung einer alternativen Lösung eines bleifreien Geschosses,
- Fig. 4a: ein konventionelles Geschoss (nach dem Stand der Technik) beim Aufschlag im Ziel
- Fig. 4b: ein Geschoss nach Fig. 2 beim Aufschlag im Ziel,
und
- Fig. 4c: ein Geschoss nach Fig. 3 beim Aufschlag im Ziel.

In Figur 1 ist die Spitze eines Geschosses 100 mit 1 bezeichnet. In den reduzierten Durchmesser einer peripheren Einschnürung 6 ist eine Bördelung 21 eingedrückt, welche Bestandteil einer an sich bekannten Patrone 20 ist. In der Patrone 20 befindet sich ein üblicher Sprengstoff 24, der als Treibladung für das Geschoss 100 wirkt. In einem Boden 22 der Patrone 20 ist ein Perkussionszünder 23 (SINTOX, Handelsmarke der Firma RUAG Ammotec GmbH, Fürth, DE) eingesetzt.

Das bevorzugte rotationssymmetrische Geschoss 100 ist in Fig. 2 in einer vergrösserten Schnittdarstellung ersichtlich:
Die eigentliche Spitze 1 ist fiktiv; tatsächlich handelt es sich um eine Spitze in Form einer Kugelkalotte 2. Im Innern des Geschosses 100 befindet sich ein kleiner Luftraum 3, der auf Grund unterschiedlicher Radien zwischen einem Hartkern 4 und einem äusseren Mantel 5 gebildet ist. An den Hartkern 4 schliesst formschlüssig ein Mantelkern 8 an, welcher einen zentralen sacklochförmigen Hohlraum 10 aufweist. In dessen oberen Teil befindet sich der Massenschwerpunkt 7 des Geschosses. Darüber liegt eine äussere, umlaufende Ringnut 6, die hier als Durchmesser charakterisiert eingezeichnet ist; vgl. Fig. 1.

Heckseitig ist das Ende des Mantels 5 konisch verjüngt und endet in einer Abstufung von einem Winkel α von 30°, welche Abstufung in eine endseitige Bördelung 9 übergeht und die beiden Kerne 4 und 8 kraftschlüssig zusammenhält.

Der mit K bezeichnete Durchmesser des Geschosses 100, das Kaliber, beträgt im vorliegenden Fall 5.56 mm und ist vom Typ SS 109. Der Durchmesser 6 der Einschnürung beträgt 5.45 mm. Der Hartkern 4 wiegt 4 g und ist aus gehärtetem Werkzeugstahl (Werkstoff nach DIN 1.5511) und wurde nach dem Einsatzhärten (Eindringtiefe = 0.3 - 0.5 mm) phosphatiert. Die Oberflächenhärte beträgt 570 HV1.

In diesem Ausführungsbeipiel hat der Hartkern 4 eine untere kegelförmige Spitze von 90°, welche in einer entsprechenden Versenkung (Ansenkung) im oberen Teil des Mantelkerns 8 formschlüssig anliegt. Diese Konfiguration ist beliebig variierbar; vorteilhaft ist aber eine analoge Form von zentraler Zentrierwirkung, was das Einschieben oder Einpressen der Kerne erleichtert und die Rotationssymmetrie des Geschosses gewährleistet.

Ebenfalls bewährt hat sich eine Hartkern 4 aus Tombak; dieser bewirkt erstaunlicherweise eine analoge endballistische Leistung.

Die Geschosse lassen sich mit üblichen Fabrikationseinrichtungen kostengünstig und weitgehend durch Tiefziehen und Pressen herstellen.

Ebenfalls lässt sich der Hartkern auch aus anderen Materialien fertigen, beispielsweise aus Sintermaterialien wie Wolframcarbid. Auch sind andere Geschossmäntel denkbar, die eine ähnliche Duktilität wie Tombak aufweisen. Der Mantelkern kann ebenfalls aus anderen Materialien bestehen, welche eine analoge oder höhere Dichte besitzen. Bei allen Legierungen ist aber auf eine Schwermetallausscheidung beim Abschuss und im Ziel zu achten.

In Fig. 3 ist eine Variante des vorstehend beschriebenen Geschosses dargestellt, dabei sind gleiche Funktionsteile mit gleichen Bezugsziffern versehen.

Im Gegensatz zum Gegenstand nach Fig. 2 wurde hier auf den Hartkern verzichtet. Ein einziger Mantelkern 8' füllt ebenfalls den Raum des Hartkerns 4, Fig. 2, aus. Der zugehörige Hohlraum 10' ist gegenüber dem Hohlraum 10 verkürzt und weist einen kleineren Durchmesser auf. Dadurch wurde die Masse des gesamten Geschosses 100' erhöht, so dass annähernd die gleiche endballistische Leistung und Wirkung im Ziel erreicht wird.

Frontseitig ist der Hohlraum 10' verjüngt und zumindest beinahe geschlossen, so dass sich zusammen mit der Frontpartie des äusseren Mantels 5 beim Aufprall im Ziel eine kompakte Spitze ergibt.

Messergebnisse, theoretische Überlegungen und Vergleiche zu anderen Geschossen (Stand der Technik) zeigen bei beiden Varianten erstaunlich gute Ergebnisse:
Der Hohlraum 10 bzw. 10' lässt im Geschosslauf (Gewehr) eine Querkontraktion zu, welcher gegenüber massiven Geschossen zu einer Verringerung des Verschleisses (Abriebs), insbesondere in den Zügen führt. Gleichzeitig ist die Abschussgeschwindigkeit v₀ der Geschosse 100 bzw. 100' an der Mündung höher als bei Geschossen ohne Hohlraum 10 bzw. 10'.

Der geringe Widerstandsbeiwert c_{w} eines erfindungsgemässen 5.56 mm Geschosses (SS109-Typ) führte nach 570 m Flugdistanz (NATO-Ziel) zu einer Auftreffgeschwindigkeit von noch 470 m/s; die verwendete Stahlplatte Stanag 4172 von 3.5 mm Dicke HRB 55-70 (400 N/mm²) und wurde glatt durchschossen.

Die präzise Drallstabilisierung wirkt sich auf die Stabilität und Reproduzierbarkeit der Flugbahn, auch bei Seitenwind positiv aus. Die kinetische Energie ist als Folge der Materialwahl und der hohen Abschussgeschwindigkeit höher als bei vergleichbaren Geschossen, wie Versuche ebenfalls zeigten. Die Präzision einer üblichen Waffe lässt sich mit dem Erfindungsgegenstand steigern. So lagen beispielsweise alle abgefeuerten Schüsse (Serienfeuer) auf einer Zieldistanz von 25 m in einem Dispersionskreis von < 50 mm Durchmesser. Auf 300 m Schussdistanz konnte eine Standartabweichung s_{A} < 35 mm festgestellt werden. In der Praxis bedeutet dies, dass von 20 abgefeuerten Schüssen deren 18 in einer Kreisfläche von 110 mm Durchmesser liegen; nur zwei Geschosse trafen ca. 80 mm zum Zentrum (Zielpunkt) versetzt.

Ebenfalls sind, wie Versuche im Beschuss von Seife zeigten, die Anforderungen des CICR (Comité International de la Croix-Rouge) in Bezug auf die Wundballistik vollumfänglich erfüllt, dies im Gegensatz zu zahlreichen anderen Geschossen nach dem Stand der Technik.

Fig. 4a zeigt ein konventionelles Hartkerngeschoss 200 (Prior Art) vor und beim Aufprall im Ziel Z (Stahl). Der Stahlmantel 50 zerspringt am Ziel Z, ein aus Wolfram oder Stahl bestehender Hartkern 40 durchdringt das Ziel Z, während auf Grund der hohen kinetischen Energie der nachfolgende Bleikern 30 beim Aufprall sich teilweise verflüssigt und teilweise sogar sublimierverdampft. Dies lässt sich durch eine Dampfwolke 30' erkennen, die auch nach deren Kondensation am Ziel Bleispuren hinterlässt.

Es findet im Geschoss 200 eine Kombination von elastischem und plastischem Stoss mit hoher Verformarbeit (Materialzerlegung nach allen Seiten) statt. Das am Ziel Z zersplitterte und noch feststellbare Material des Geschosses 200 entspricht nicht mehr seinem Ausgangsgewicht an der Laufmündung.

Demgegenüber lässt sich an einem Geschoss 100, Fig. 4b, die identische Masse auch am Ziel Z feststellen. Dabei durchdringt der Hartkern 4 (Stahl oder Tombak) das Ziel Z ebenfalls. Der äussere Mantel 5 verformt sich am Ziel Z pilzförmig zu einem deformierten Mantel 5' und überträgt nahezu 100% der kinetischen Energie über seinen, ebenfalls duktilen Mantelkern 8 auf den Hartkern 4; es findet keine Materialzerlegung, weder am Mantel 5 noch am Mantelkern 8 statt. Die Impulsrichtung bleibt erhalten.

Ähnliches zeigt Fig. 4c: Das gegenüber Fig. 4b modifizierte Geschoss 100' wird am Ziel Z gestaucht und dringt mit einer nun abgeplatteten Spitze 1' ein. Die Impulsrichtung bleibt ebenfalls erhalten, der Mantelkern 8' verschiebt sich beim Aufprall in den Luftraum 3, verdichtet und staucht sich, was hier mit 8" bezeichnet ist.

### Bezeichnungsliste

- 1: Spitze (fiktive)
- 1': abgeplattete, gestauchte Spitze
- 2: Kugelkalotte
- 3: Luftraum (Hohlraum)
- 4: Hartkern (Stahl gehärtet; Tombak)
- 5: äusserer Mantel (Tombak)
- 5': deformierter Mantel 5
- 6: Einschnürung / Durchmesser
- 7: Massenschwerpunkt
- 8: Mantelkern
- 8': Mantelkern
- 8": gestauchter Mantelkern 8'
- 9: Bördelung an 5
- 10: Hohlraum in 8
- 10': Hohlraum in 8'

- 20: Patronenhülse
- 21: Bördelung an 20
- 22: Boden von 20
- 23: Perkussionszünder
- 24: Sprengstoff / Treibladung

- 30: Bleikern
- 30': Dampfwolke aus Pb
- 40: Hartkern (Wolfram; Stahl)
- 40': Bleidämpfe (sublimiertes Pb)
- 50: Stahlmantel
- 100, 100': Geschosse
- 200: konventionelle Hartkernmunition (Geschoss)

- K: Kaliber
- Z: Ziel (Stahlplatte)

- α: Winkel (Basiswinkel)

## Patentansprüche

1. Kleinkaliber-Geschoss (100) mit einem ogiven oder kegelförmigen vorderen Bereich, einem zylindrischen Mittelteil und einem kegelförmig auslaufenden Heckbereich, bestehend aus
- einem äusseren Mantel (5) aus einer Kupfer/Zinklegierung, wobei der Mantel (5) einen annähernd zylinderartigen Hohlraum einschliesst,
- einem in den Hohlraum des Mantels (5), zu Spitze (1,1') des Geschosses hin eingeschobenen Hartkern (4) aus Stahl oder einem Sintermaterial,
- einem an den Hartkern (4) formschlüssig anschliessenden Mantelkern (8) aus einer Kupfer/Zinklegierung, mit zylinderförmigem, frontseitig offenem Hohlraum (10), welcher sich im Zentrum befindet,
**dadurch gekennzeichnet,**
- **dass** der Hartkern eine heckseitige kegelförmige Spitze aufweist und am Mantelkern formschlüssig anschliesst, und die offene Seite des Hohlraums (10) des Mantelkerns verschliesst,
- **dass** der Mantelkern (8) peripher zumindest vom Heckbereich des Mantels (5) kraftschlüssig gehalten ist und der Mantelkern (8) den Mantel auf seiner ganzen Länge kontaktiert.

2. Kleinkaliber-Geschoss (100') mit einem ogiven oder kegelförmigen vorderen Bereich, einem zylindrischen Mittelteil und einem kegelförmig auslaufenden Heckbereich, bestehend aus
- einem äusseren Mantel (5) aus einer Kupfer/Zinklegierung, wobei der Mantel (5) einen annähernd zylinderartigen Hohlraum einschliesst,
- der Hohlraum des Mantels (5) einzig einen Mantelkern (8') mit einem Hohlraum (10') enthält,
- der Mantelkern (8') peripher vom Mantel (5) auf seiner ganzen Länge kontaktiert und kraftschlüssig gehalten ist,
**dadurch gekennzeichnet, dass**
- der Hohlraum (10') eine sich frontseitig verjüngende Öffnung aufweist, deren innere Randbereiche sich zumindest partiell berühren.

3. Kleinkaliber-Geschoss nach Anspruch 1, mit einem ogivenartigen vorderen Bereich, dessen Spitze wenigstens annähernd in Form einer Kugelkalotte ausgebildet ist,
wobei
- der zylinderartige Hohlraum im vorderen Innenbereich in Form einer Kugelkalotte begrenzt ist,
- der Hartkern (4) an seiner Spitze ebenfalls die Form einer Kugelkalotte aufweist,
- der Radius der Kugelkalotte des Hohlraums grösser ist als der Radius der Spitze des Hartkerns, so dass im Hohlraum des Mantels, in dessen Spitze ein Luftraum (3) verbleibt.

4. Kleinkaliber-Geschoss nach Anspruch 3,
wobei
- der Heckbereich des Hartkerns (4) kegelförmig ausgebildet ist und
- die Kegelspitze in den Hohlraum (10) des Mantelkerns (8) ragt.

5. Kleinkaliber-Geschoss nach einem der Ansprüche 1 bis 4, wobei
- der Massenschwerpunkt (7) des Geschosses sich in der Längsachse und im Bereich des Hohlraums (10) des Mantelkerns (8) befindet.

6. Kleinkaliber-Geschoss nach Anspruch 1 oder 3,
wobei
- der Hartkern (4) aus einem legierten Werkzeugstahl oder Sintermaterial hoher Dichte, wie Wolframcarbid besteht.

7. Kleinkaliber-Geschoss nach Anspruch 1 oder 2,
wobei
- der äussere Mantel (5) und der Mantelkern (8) aus der identischen Kupfer/Zinklegierung bestehen.

8. Kleinkaliber-Geschoss nach Anspruch 1, 2 oder Anspruch 5,
wobei
- der äussere Mantel (5) eine umlaufende, periphere Einschnürung aufweist, auf welche das vordere Ende (21) einer Patronenhülse (20) eingebördelt ist.

9. Kleinkaliber-Geschoss nach Anspruch 3,
wobei
- der Mantel (5) in seinem vorderen Bereich, gegenüber seinem zylindrischen und seinem Heckbereich eine Materialverdickung aufweist, die mindestens den Faktor 2 beträgt.

10. Kleinkaliber-Geschoss nach wenigstens einem der vorangehenden Ansprüche,
wobei
- dieses ein Kaliber von 5.56 mm (0.223" oder 0.224") aufweist.

11. Kleinkaliber-Geschoss nach wenigstens einem der vorangehenden Ansprüche,
wobei
- dieses bleifrei ist.

## Claims

1. Small-bore projectile (100) with an ogival or conical front region, a cylindrical central part and a conically extending tail region, consisting of
- an outer jacket (5) made of a copper/zinc alloy, the jacket (5) enclosing a nearly cylindrical hollow space,
- a hard core (4) made of steel or a sintered material inserted into the hollow space of the jacket (5) towards the tip (1,1'),
- a jacket core (8) made of a copper/zinc alloy attached with form fit to the hard core (4), with a cylindrical hollow space (10) open on the front face,
**characterized in that**
- the open face of the hollow space (10) comprising a conical front face form fitting against the hard core (4) and sealing said hard core at the front face and
- the jacket core (8) being in contact on the periphery over its entire length and at least at the tail region of the jacket (5) is held by frictional connection.

2. Small-bore projectile (100') with an ogival or conical front region, a cylindrical central part and a conically extending tail region, consisting of
- an outer jacket (5) made of a copper/zinc alloy, the jacket (5) enclosing a nearly cylindrical hollow space,
- the hollow space of the jacket (5) solely containing a jacket core (8') with a hollow space (10'),
- the jacket core (8') being in contact on the periphery over its entire length by the jacket (5) and held with an interference fit,
**characterized in that**
- the hollow space (10') comprising an aperture tapering on the front face, the inner edge regions thereof being at least partially in contact with one another.

3. Small-bore projectile according to Claim 1, with an ogive-like front region, the tip thereof being configured at least approximately in the shape of a spherical cup,
- the cylindrical hollow space in the front inner region being defined in the shape of a spherical cup,
- the hard core (4) at its tip also having the shape of a spherical cup,
- the radius of the spherical cup of the hollow space being larger than the radius of the tip of the hard core, so that in the hollow space of the jacket, in the tip thereof, an air space (3) remains.

4. Small-bore projectile according to Claim 3,
- the tail region of the hard core (4) being of conical configuration and
- the conical tip protruding into the hollow space (10) of the jacket core (8).

5. Small-bore projectile according to one of Claims 1 to 4,
- the centre of gravity (7) of the projectile being located in the longitudinal axis and in the region of the hollow space (10) of the jacket core (8).

6. Small-bore projectile according to Claim 1 or 3,
- the hard core (4) consisting of an alloyed tool steel or sintered material of high density, such as tungsten carbide.

7. Small-bore projectile according to Claim 1 or 2,
- the outer jacket (5) and the jacket core (8) consisting of the identical copper/zinc alloy.

8. Small-bore projectile according to Claim 1, 2 or Claim 5,
- the outer jacket (5) comprising a circumferential, peripheral constriction, on which the front end (21) of a cartridge sleeve (20) is flanged.

9. Small-bore projectile according to Claim 3,
- the material of the jacket (5) in its front region, relative to its cylindrical region and its tail region having a thickening which is at least a factor of 2.

10. Small-bore projectile according to at least one of the preceding claims,
- said projectile having a bore of 5.56 mm (0.223" or 0.224").

11. Small-bore projectile according to at least one of the preceding claims,
- said projectile being lead-free.

## Revendications

1. Projectile de petit calibre (100) avec une zone avant ogivale ou conique, une partie centrale cylindrique et une zone arrière se terminant en forme de cône, comprenant
- une chemise extérieure (5) en un alliage cuivre/zinc, la chemise (5) renfermant un éspace creux réalisée au moins approximativement en forme cylindrique,
- un noyau dur (4) en acier ou un matériau fritté inséré vers la pointe de l'espace creux (3),
- un noyau de chemise (8) en un alliage ciuvre/zinc faisant suite avec correspondance de forme au noyau dur (4),
dans lequel
- l'éspace creux (10) du noyau de chemise (8) se trouve dans le centre et est ouvert sur un côté,
- le côté ouvert de l'espace creux (10) est en contact avec le noyau dur (4) et ferme celui-ci,
- la zone arrière du noyau de chemise (8) est au moins de manière péripherique maintenue avec adhérence par la zone arrière de la chemise extérieure (5).

2. Projectile de petit calibre (100') avec une zone avant ogivale ou conique, une partie centrale cylindrique et une zone arrière se terminant en forme de cône, comprenant
- une chemise extérieure (5) en un alliage cuivre/zinc, la chemise (5) renfermant un espace creux, réalisée au moins approximativement en forme cylindrique,
- l'espace creux de la chemise (5) contenant un seul noyau de chemise (8') avec un espace creux (10') et un espace d'air (3),
dans lequel
- l'espace creux (10') présente une ouverture se rétrécissant du côté frontal, dont les zones de bord intérieures se touchent au moins partiellement,
- la zone arrière du noyau de chemise (8') est au moins de manière péripherique maintenue avec adhérence par la zone arrière de la chemise extérieure (5).

3. Projectile de petit calibre selon la revendication 1, avec une zone avant ogivale dont la pointe est réalisée au moins approximativement en forme de calotte sphérique,
dans lequel
- l'espace creux cylindrique dans la zone intérieure avant est délimité en forme d'une calotte sphérique,
- le noyau dur (4) présente à sa pointe également la forme d'une calotte sphérique,
- le rayon de la calotte sphérique de l'espace creux est plus grand que le rayon de la pointe du noyau dur, de telle sorte qu'un espace d'air (3) est conservé dans l'espace creux de la chemise, à la pointe de celle-ci.

4. Projectile de petit calibre selon la revendication 3,
dans lequel
- la zone arrière du noyau dur (4) est réalisé en forme de cône et
- la pointe conique pénètre dans l'espace creux (10) du noyau de chemise (8).

5. Projectile de petit calibre selon l'une quelconque des revendications 1 à 4,
dans lequel
- le centre de gravité de la masse (7) du projectile se trouve dans l'axe longitudinal et dans la zone l'espace creux (8) du noyau de chemise (8)

6. Projectile de petit calibre selon la revendication 1 ou 3,
dans lequel
- le noyau dur (4) est en un acier à outils allié ou une matière frittée de haute densité, telle que le carbure de tungstène.

7. Projectile de petit calibre selon la revendication 1 au 2,
dans lequel
- la chemise extérieure (5) et le noyau de chemise (8) sont en un alliage identique cuivre/zinc.

8. Projectile de petit calibre selon la revendication 1, 2 ou la revendication 5,
dans lequel
- la chemise extérieure (5) présente un resserrement circulaire périphérique, sur lequel l'extrémité avant (21) d'une douille de cartouche (20) est rabattue.

9. Projectile de Petit calibre seion la revendication 3,
dans lequel
- la chemise (5) präsente dans sa zone avant un épaississement de matière, par rapport à sa partie cylindrigue et sa zone arrière, qui atteint au moins le facteur 2.

10. Projectile de petit calibre selon au moins l'une quelconque des revendications précédentes, dann lequel
- celui-ci présente un calibre de 5.56 mm (0.223" ou 0.224").

11. Projectile de petit calibre selon au moins l'une quelconque des revendications précédentes,
dans lequel
- celui-ci est sans plomb.
